# EUROPÄISCHE PATENTSCHRIFT

(11) **EP 0 894 548 B1**
(45) Veröffentlichungstag und Bekanntmachung des Hinweises auf die Patenterteilung: **29.08.2001**
(21) Anmeldenummer: 98113616.1
(22) Anmeldetag: 22.07.1998
(51) Int. Cl.: B21C 37/29, B21D 26/02

(54) **Verfahren und Vorrichtung zur Herstellung von Nebenformelementen**
Method and device for forming bulges on elements
Méthode et dispositif de formage de bosselages sur des éléments

(30) Priorität: 02.08.1997 DE 19733474
(43) Veröffentlichungstag der Anmeldung: 03.02.1999
(73) Patentinhaber: DaimlerChrysler AG, 70567 Stuttgart (DE)
(72) Erfinder: Birkert, Arndt, 74626 Bretzfeld (DE)

(56) Entgegenhaltungen:
- DE-U- 9 407 812
- US-A- 4 928 509

## Beschreibung

Die Erfindung betrifft ein Verfahren zur Herstellung von Nebenformelementen wie Aushalsungen, Ausbauchungen und erhabenen länglichen Flachstellen an länglichen, umfänglich geschlossenen Hohlprofilen mittels Innenhochdruckumformen gemäß dem Oberbegriff des Patentanspruches 1 und eine Vorrichtung zur Durchführung des Verfahrens gemäß dem Oberbegriff des Patentanspruches 6.

Ein gattungsgemäßes Verfahren bzw. eine gattungsgemäße Vorrichtung ist aus dem DE 94 07 812.2 U1 bekannt. In diesem wird an einem rohrförmigen Hohlprofil ein Nebenformelement in der Form einer hohlzylindrischen Aushalsung erzeugt, indem das Hohlprofil in ein zweigeteiltes Innenhochdruck-Umformwerkzeug eingelegt und nach dessen Schließen mit einem von einer extern angeordneten Fluidhochdruckerzeugungsanlage erzeugten Fluidhochdruck innenseitig beaufschlagt wird. Die entsprechend dem Verlauf des Hohlprofilrohlings konturgerecht angepaßte Gravur des Umformwerkzeuges weist einen Abzweig auf, in den das Hohlprofilmaterial unter Einwirkung des Innenhochdruckes gemeinsam mit einer axialen hohlprofilmaterialnachführenden Stauchbewegung durch stirnseitiges Beaufschlagen des Hohlprofiles mittels zweier einander axial gegenüberliegender in der Gravur aufeinanderzu verschobener Druckstempel unter Ausbildung einer Aushalsung hineinverdrängt wird. Um ein frühzeitiges Bersten des Hohlprofilmaterials im Ausformbereich der Aushalsung zu verhindern, ist in dem Abzweig ein Gegenstempel verschiebbar geführt, der während des gesamten Ausformvorganges an dem Hohlprofil anliegt und mit einer entgegen der Kraft des expansiv wirkenden Innenhochdruckes gerichteten Kraft das Hohlprofil beaufschlagt, wobei der Gegenstempel gesteuert nach außen ausweicht, so daß die Aushalsung nicht schlagartig sondern kontrolliert abläuft. Gleichzeitig wird durch den Gegenstempel erreicht, daß sich das Hohlprofilmaterial im Kappenbereich der Aushalsung nicht übermäßig ausdünnt, so daß bis zu einer bestimmten Höhe der Aushalsung die Ausformung prozeßsicher ablaufen kann. Diese Höhe der Aushalsung ist abhängig von der Materialausdünnung des Hohlprofiles im Mündungsbereich des Abzweiges zur Gravur, da dort - auch bei großem Radius der dortigen Biegekante - eine Abstreckung auftritt, und von der Materialansammlung im erwähnten Kappenbereich. Das beschriebene Verfahren betrifft für einen prozeßsicheren Ablauf der Herstellung ausschließlich kurze Hohlprofile, da bei langen Hohlprofilen im Bereich von etwa 1m und länger die Reibungskräfte zwischen Gravurwandung und Hohlprofil beim gezeigten axialen Nachschieben so groß werden, daß dieses ohne unerwünschte Faltenbildung des Profiles und/oder Scherrisse im Profil nicht mehr möglich ist. Bei langen Hohlprofilen kann daher nur durch einen reinen Aufweitprozeß die Aushalsung hergestellt werden, wobei jedoch für diese nur das von vornherein im Aushalsbereich vorhandene Material zur Verfügung steht und dieses somit dort nur aus der Wandstärke des Hohlprofiles heraus bezogen werden kann. Eine deutlich sichtbare längliche Aushalsung ist damit nicht erzielbar.

Der Erfindung liegt die Aufgabe zugrunde, ein gattungsgemäßes Verfahren bzw. eine gattungsgemäße Vorrichtung dahingehend weiterzubilden, daß eine Erweiterung der Verfahrensgrenzen bei der Herstellung eines Nebenformelementes hinsichtlich einer Vergrößerung seiner Höhe prozeßsicher und in einfacher Weise erreicht werden kann.

Die Aufgabe ist erfindungsgemäß durch die Merkmale des Patentanspruches 1 hinsichtlich des Verfahrens und durch die Merkmale des Patentanspruches 6 hinsichtlich der Vorrichtung gelöst.

Dank der Erfindung wird durch die innenhochdruckbedingte Anlage des Hohlprofils am Gegenstempel in Einstülplage des Gegenstempels Hohlprofilmaterial in den Abzweigbereich vorgelegt, wobei die maximale Werkstoffbeanspruchung in der nachfolgend weniger beanspruchten Faser des Materials erfolgt. Dadurch wird zum einen bei der Ausformung des Nebenformelementes das Hohlprofil im Mündungsbereich des Abzweiges entlastet, da dort durch das in den Abzweigbereich vorgelegte Material nach der zuerst zu erfolgenden Ausstülpung des Hohlprofiles durch Zurückziehen des Gegenstempels erst erheblich später der übliche Aufweitzug an der Hohlprofilwandung und damit die Materialausdünnung eintritt. Gleichzeitig dünnt sich aufgrund der gesteigerten Materialansammlung im Abzweigbereich auch der Kappenbereich des Nebenformelementes wesentlich später aus, so daß insgesamt bei gleichem Ausdünnungszustand des Hohlprofilmaterials an den kritischen Stellen des Nebenformelementes im Mündungsbereich des Abzweiges und im Kappenbereich im Vergleich mit herkömmlichen Verfahren zur Herstellung von Nebenformelementen höhere Höhen des Nebenformelementes bei dessen Ausformung erreichbar sind ohne daß Risse an diesen Stellen und damit ein Bersten des Hohlprofils im Abzweig auftreten. Dadurch werden die Verfahrensgrenzen bei der Herstellung eines Nebenformelementes hinsichtlich einer Vergrößerung seiner Höhe erweitert sowie die Prozeßsicherheit des Ausformvorganges gewährleistet. Damit kann auch die Ausschußrate bei der Herstellung von Hohlprofilen mit Nebenformelementen wesentlich verringert werden. Die Ausbildung der vergrößerten Höhe des Nebenformelementes wird dabei in einfacher Weise ermöglicht, da der durch ständige stützende Anlage am Hohlprofil zum kontrollierten Ausformen des Nebenformelementes ohnehin vorhandene Gegenstempel zum Einstülpen und damit zur Materialvorlage verwandt wird. Das Nebenformelement wird durch Aufweiten des Hohlprofiles mit einem in diesem erzeugten Fluidhochdruck ausgeformt, wobei während des Ausformvorganges der Gegenstempel mit zunehmender Ausformung nach außen ausweichend das Hohlprofil im Ausformbereich gesteuert abstützt.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
Fig. 1 a-d den erfindungsgemäßen Ausformprozeß eines Nebenformelementes an einem Hohlprofil in einer Querschnittsdarstellung,
Fig. 2 das erfindungsgemäß ausgeformte Hohlprofil in einer Seitenansicht.

In Fig. 1a-d ist ein Hohlprofil 1 dargestellt, das in der Gravur 2 eines Innenhochdruck-Umformwerkzeuges 3 der erfindungsgemäßen Vorrichtung eingebracht ist. Das Umformwerkzeug 3 ist in ein Oberwerkzeug 4 und ein Unterwerkzeug 5 geteilt, wobei die Trennebene 23 zwischen den beiden Werkzeugteilen 4 und 5 mit der horizontalen Mittenebene des Hohlprofiles 1 übereinstimmt. Im Oberwerkzeug 4 ist eine radial auf das eingebrachte Hohlprofil 1 gerichtete Aussparung 6 ausgebildet, die in die Gravur 2 mündet und einen Abzweig der Gravur 2 darstellt. Der Querschnitt des Abzweiges kann kreisförmig, oval, rechteckig oder polygonal, symmetrisch oder unsymmetrisch ausgebildet sein. Die Gravur 2 des Innenhochdruck-Umformwerkzeuges 3 ist im übrigen mit einer Fluidhochdruckerzeugungsanlage fluidisch verbindbar.

In der Aussparung 6 ist ein Anschlagkörper 7 starr, also unverrückbar angeordnet, wobei er in der Aussparung 6 eingepreßt sein kann oder dauerhaft rückseitig abgestützt ist. Der Anschlagkörper 7 schmiegt sich an die Abzweigwandung 8 konturtreu umlaufend an und liegt mit seiner gravurzugewandten Stirnseite 9 vom Mündungsbereich 10 des Abzweiges zur Gravur 2 um einen bestimmten Abstand in die Aussparung 6 zurückversetzt, der die Höhe des später ausgeformten Nebenformelementes 11 bildet, wobei der Anschlagkörper 7 die Aufweitbewegung des Hohlprofilmaterials beim Umformen als Anschlag begrenzt. Der Anschlagkörper 7 kann auch einstückiger Bestandteil des Oberwerkzeuges 4 sein.

Der Anschlagkörper 7 weist eine zentrale Durchführung 12 auf, in der ein rückseitig mit einem mechanischen oder hydraulischen Antrieb versehener Gegenstempel 13 verschiebbar geführt ist. Der Gegenstempel 13 weist in etwa die gleiche Querschnittsform des Anschlagkörpers 7 auf und besitzt an seiner dem Hohlprofil 1 zugewandten Stirnseite 14 randseitig eine umlaufende Anschrägung. Die Anschrägung ergibt in vorteilhafter Weise ein prozeßsicheres Anlegen des Hohlprofilmaterials am Gegenstempel 13, bei dem eine Einkerbung eines scharfen Kante des Stempels 13 in das Hohlprofilmaterial und damit eine Rißanfälligkeit beim Umformen mittels Innenhochdruck verhindert wird. Anstelle der Anschrägung kann die Stirnseite 14 randseitig auch abgerundet ausgebildet sein. Eine weitere denkbare Möglichkeit ist, daß der Gegenstempel 13 im Querschnitt die Aussparung 6 der Länge nach ausfüllt.

Nach Fig. 1a wird im geschlossenen Umformwerkzeug 3 der Gegenstempel 13 aus dem Anschlagkörper 7 heraus auf das Hohlprofil 1, das mit geringem Spiel in der Gravur 2 angeordnet ist, verfahren und stülpt dieses mit seiner Stirnseite 14 ein. Solange der Gegenstempel 13 aus dem Anschlagkörper 7 herausgefahren ist, bildet dieser mit der Abzweigwandung 8 durch seine Beabstandung von ihr einen Ringspalt aus, dessen Breite bei geeigneter Dimensionierung - wie im Ausführungsbeispiel gegebenaus ihm einen Ringraum 15 entstehen läßt.

Steht beim erfindungsgemäßen Verfahren das Hohlprofil 1 während des Einstülpvorganges oder, wie in Fig. 1b gezeigt ist, nach abgeschlossenem Einstülpvorgang unter Innenhochdruck, fließt das Hohlprofilmaterial nicht nur aus dem die Einstülpstelle 17 unmittelbar umgebenden Bereich 16 des Hohlprofiles 1 sondern auch aus dem an den Abzweig anschließenden Bereich 18 der Gravur 2 zur Einstülpstelle 17 und legt sich an den Gegenstempel 13 umfänglich und stirnseitig an. Dadurch wird Hohlprofilmaterial zum Mündungsbereich 10 des Abzweiges hin verdichtet, wodurch Material des Hohlprofiles 1 für die Ausformung des Nebenformelementes 11 vorgehalten und die Ausformhöhe damit prozeßsicher steigerbar wird.

Durch die Ausbildung eines relativ breiten im Querschnitt länglichen Ringraumes 15 wird Hohlprofilmaterial gleichzeitig mit dem erwähnten Anlegen am in Einstülplage befindlichen Gegenstempel 13 an diesem vorbei auch aus dem Bereich 16 und 18 in den Ringraum 15 hineinverdrängt, so daß Hohlprofilmaterial schon vor der eigentlichen Ausformung des Nebenformelementes 11 im Ausformbereich 19 für die Ausformung vorhanden ist, was gleichbedeutend mit einem zusätzlichen Vorlegen von Hohlprofilmaterial und einer weiteren prozeßsicheren Steigerbarkeit der Ausformhöhe ist.

Durch den beim Einstülpen im Hohlprofil 1 verursachten Zug des Gegenstempels 13 wird der Fluß des Hohlprofilmaterials von der Biegekante 20 zwischen Abzweig und Gravur 2 weg zum Gegenstempel 13 hin gerichtet, wonach das Auftreten einer Ausdünnung des Hohlprofilmaterials durch die beim Aufweiten verfahrensbedingte Abstreckung an der Biegekante 20 aufgrund der Entlastung des Kantenbereiches vermieden wird. Um weiterhin bei der Ausformung des Nebenformelementes 11 die Abstreckung zu reduzieren, ist die Biegekante 20 mit einem großen Radius ausgebildet, wodurch die Gravur 2 sanft in den Abzweig übergeht.

Es ist im übrigen auch denkbar, daß der Einstülpvorgang ohne Innenhochdruck erfolgt. Hierbei wird das Hohlprofil 1 über einen wesentlich weiteren Bereich hinweg von der Biegekante 20 aus gesehen eingebogen, da der der Einbiegung entgegenwirkende Innenhochdruck fehlt. Dadurch kann bei nachträglichem Aufbauen des Innenhochdruckes aus bezüglich des Ausformbereiches 19 viel tiefer liegenden Umfangsbereichen des Hohlprofiles 1 Material zum Abzweig hin gefördert werden, da sich das Hohlprofil 1 zum Ausformbereich 19 hin - neben dem üblichen Anlegen des Hohlprofiles 1 an die Gravur 2 - streckt. Hierdurch ist somit ein Vorlegen von weiterem Hohlprofilmaterial in Richtung des Ausformbereiches 19 und damit eine zusätzliche prozeßsichere Vergrößerung der Ausformhöhe des Nebenformelementes 11 möglich.

Nach dem Einstülpen des Hohlprofiles 1 und dem Anlegen des Hohlprofilmaterials seitlich an den Gegenstempel 13 unter Innenhochdruck wird bei Beibehaltung dieses Druckes der Gegenstempel 13 zurückgezogen (Fig. 1c). Dabei wird die eingestülpte Stelle 17 kontinuierlich durch den Innenhochdruck wieder ausgestülpt, wobei weiter Hohlprofilmaterial in den noch existierenden Ringraum 15 hineinverdrängt wird.

Nach dem Ausstülpvorgang, bei dem der Gegenstempel 13 ständig in Anlage am Hohlprofil 1 steht, wird aus dem Hohlprofil 1 das Nebenformelement 11 ausgeformt. Dies kann durch reines Aufweiten erfolgen, was insbesondere bei langen Hohlprofilen, bei denen aufgrund der Reibungsverhälnisse kein axiales Nachschieben mittels an beiden Stirnseiten des Hohlprofiles angreifenden Druckstempeln prozeßsicher möglich ist, verwandt werden kann. Ein Nachschieben während des Aufweitens bei relativ kurzen Hohlprofilen ist dagegen ohne weiteres möglich, wodurch auch von den Hohlprofilenden her Material in den Ausformbereich 19 nachgeliefert werden kann, was ebenfalls zur Steigerung der Ausformhöhe des Nebenformelementes 11 beiträgt. Der Gegenstempel 13 fungiert als üblicher das Hohlprofil 1 während des Ausformvorganges im Ausformbereich abstützender Gegenhalter, so daß die Ausformung des Nebenformelementes 11 kontrolliert abläuft.

In der Endphase des Ausformvorganges legt sich das Hohlprofilmaterial am Anschlagkörper 7 und der Abzweigwandung 8 zumindest in grober Annäherung konturtreu an, wobei der Gegenstempel 13 in den Anschlagkörper 7 hineinversenkt wird, so daß deren beide Stirnseiten 14 und 9 miteinander bündig abschließen (Fig. 1d).

Weiterhin von Vorteil ist es, wenn die Stirnseite 14 des Gegenstempels 13, die Stirnseite 9 des Anschlagkörpers 7 und die Abzweigwandung 8 die exakte Endform des Nebenformelementes 11 darstellen. Dann kann zum Abschluß des Ausformvorganges bei gegenüber dem Ausformvorgang gesteigertem Innenhochdruck eine Kalibrierung des Nebenformelementes 11 erfolgen, das damit in seine Endform, die in Fig. 2 in der Form einer erhabenene länglichen Flachstelle gezeigt ist, konturgerecht gebracht wird.

Die Nebenformelemente 11 können auch als Aushalsungen oder Ausbauchungen an länglichen, umfänglich geschlossenen Hohlprofilen 1 ausgebildet sein und können als Flansch- oder Montageflächen dienen. Hierbei können Blechteile und deren Anbringung an ein Hohlprofil eingespart werden, mit denen diese Funktion ebenfalls erreichbar ist.

## Patentansprüche

1. Verfahren zur Herstellung von Nebenformelementen wie Aushalsungen, Ausbauchungen und erhabenen länglichen Flachstellen an länglichen, umfänglich geschlossenen Hohlprofilen mittels Innenhochdruckumformen, wobei das Nebenformelement durch Aufweiten des Hohlprofiles mit einem in diesem erzeugten Fluidhochdruck lokal ausgeformt und während des Ausformvorganges von einem mit zunehmender Ausformung nach außen ausweichenden Gegenstempel gesteuert abgestützt wird,
**dadurch gekennzeichnet**,
daß das Hohlprofil (1) an der Stelle des zu erzeugenden Nebenformelementes von dem Gegenstempel (13) eingestülpt wird, wonach das Hohlprofilmaterial im Bereich (16.) der Einstülpstelle (17) durch Fluidhochdruck am Stempel (13) umfänglich und stirnseitig angepreßt wird, und daß nach dem Einstülpvorgang durch Zurückziehen des während des gesamten Umformvorganges ständig am Hohlprofil (1) anliegenden Stempels (13) in Zusammenwirkung mit dem Innenhochdruck das Hohlprofil (1) ausgestülpt und das Nebenformelement. (11) gebildet wird.

2. Verfahren nach Anspruch 1,
**dadurch gekennzeichnet,**
daß die Einstülpung des Hohlprofiles (1) unter Atmosphärendruck im Hohlprofil (1) erfolgt.

3. Verfahren nach Anspruch 1,
**dadurch gekennzeichnet,**
daß die Einstülpung des Hohlprofiles (1) unter Innenhochdruck im Hohlprofil (1) erfolgt.

4. Verfahren nach Anspruch 1,
**dadurch gekennzeichnet**,
daß in Einstülplage des Stempels (13) durch den Innenhochdruck Hohlprofilmaterial am Stempel (13) vorbei in einen Ausformbereich (19) des Nebenformelementes (11) hinein verdrängt wird.

5. Verfahren nach Anspruch 1,
**dadurch gekennzeichnet,**
daß nach dem Zurückziehen des Stempels (13) das Nebenformelement (11) mit gegenüber dem Ausformvorgang gesteigertem Fluiddruck konturgerecht kalibriert wird.

6. Vorrichtung zur Herstellung von Nebenformelementen wie Aushalsungen, Ausbauchungen und erhabenen länglichen Flachstellen an länglichen, umfänglich geschlossenen Hohlprofilen mit einem in ein Ober- und ein Unterwerkzeug geteilten Innenhochdruck-Umformwerkzeug, dessen hohlprofilaufnehmende Gravur zumindest einen Abzweig aufweist, in dem ein mit einem gesteuerten Antrieb versehener Gegenstempel verschiebbar geführt ist, und mit einer Fluidhochdruckerzeugungsanlage, die mit dem Innenhochdruck-Umformwerkzeug fluidisch verbindbar ist, zur Durchführung des Verfahrens nach Anspruch 1,
**dadurch gekennzeichnet,**
daß der Gegenstempel (13) in einer Durchführung (12) eines im Abzweig starr angeordneten an der Abzweigwandung (8) formgleich anliegenden Anschlagkörpers (7) derart geführt ist, daß der Gegenstempel (13) zum Einstülpen des mit geringem Spiel in der Gravur (2) des Umformwerkzeuges (3) angeordneten Hohlprofiles (1) in die Gravur (2) hineinverschiebbar und zum Ausformen des Nebenformelementes (11) unter Wirkung des Innenhochdruckes in den Anschlagkörper (7) hinein versenkbar ist.

7. Vorrichtung nach Anspruch 6,
**dadurch gekennzeichnet,**
daß der Anschlagkörper (7) und der Gegenstempel (13) mit ihren der Gravur (2) zugewandten Stirnseiten (9, 14) gemeinsam mit der Abzweigwandung (8) die Kalibrierkontur des Nebenformelementes (11) bilden.

8. Vorrichtung nach Anspruch 6,
**dadurch gekennzeichnet,**
daß der Gegenstempel (13) im aus dem Anschlagkörper (7) ausgefahrenen Zustand im Abzweig mit der Abzweigwandung (8) einen Ringraum (15) ausbildet, dessen Breite derart bemessen ist, daß unter der Einwirkung eines Innenhochdruckes Hohlprofilmaterial in den Ringraum (15) hinein verdrängbar ist.

9. Vorrichtung nach Anspruch 6,
**dadurch gekennzeichnet,**
daß die Stirnseite 14 randseitig umlaufend abgerundet oder angeschrägt ausgebildet ist.

## Claims

1. Method for the production of secondary shaped elements such as neck projections, bulges and raised elongated flat portions in elongated, circumferentially closed hollow sections by internal high-pressure deformation, in which the secondary shaped element is formed by expanding the hollow section by means of a high liquid pressure produced inside it which deforms it locally, while during the expansion process it is supported in a controlled way by a counter-ram which moves outwards as the expansion increases,
**characterised in that**
at the place where the secondary shaped element is to be produced, the hollow section (1) is pushed in by the counter-ram (13), and after this the material of the hollow section is pressed by high liquid pressure circumferentially around and against the end of the ram (13) in the area (16) of the pushed-in portion (17), and after the pushing-in process, the ram (13), which remains in contact with the hollow section (1) throughout the deformation process, is withdrawn so that in cooperation with the high internal pressure the hollow section (1) is pushed out and the secondary shaped element (11) is formed.

2. Method according to Claim 1,
**characterised in that**
the pushing in of the hollow section (1) takes place with the inside of the hollow section (1) under atmospheric pressure.

3. Method according to Claim 1,
**characterised in that**
the pushing in of the hollow section (1) takes place with the inside of the hollow section (1) under elevated pressure.

4. Method according to Claim 1,
**characterised in that**
in the vicinity of the area pushed in by the ram (13), the internal high pressure pushes material of the hollow section past the ram (13) into an expansion region (19) of the secondary shaped element (11).

5. Method according to Claim 1,
**characterised in that**
once the ram (13) has been withdrawn, the secondary shaped element (11) is calibrated to the correct contour at a liquid pressure higher compared with that of the expansion process.

6. Device for the production of secondary shaped elements such as neck projections, bulges and raised elongated flat portions in elongated, circumferentially closed hollow sections, with an internal high-pressure forming tool divided into an upper and a lower die, whose cavity holding the hollow section comprises at least one side-branch in which a counter-ram provided with a controlled drive is guided and can move, and with a liquid pressurising unit that can be brought into fluid connection with the internal high-pressure forming tool in order to implement the method according to Claim 1,
**characterised in that**
the counter-ram (13) is guided in a passage (12) through an abutment element (7) whose shape matches that of the wall (8) of the side-branch and which is held in a fixed position in the branch, in such manner that to push in the hollow section (1) held with small clearance in the cavity (2) of the forming die (3), the counter-ram (13) can be moved inwards into the cavity (2) and, to form the secondary shaped element (11) under the action of the internal high pressure, the ram can be withdrawn into the abutment element (7).

7. Device according to Claim 6,
**characterised in that**
the abutment element (7) and the counter-ram (13), with their sides (9, 14) facing the cavity (2) together with the wall (8) of the side-branch, form the calibration contour of the secondary shaped element (11).

8. Device according to Claim 6,
**characterised in that**
when the counter-ram (13) is projecting beyond the abutment element (7) in the branch, together with the branch wall (8) it forms an annular space (15) whose dimensions are such that material from the hollow section can be pressed into the annular space (15) under the action of a high internal pressure.

9. Device according to Claim 6,
**characterised in that**
all the way round the edge, the face (14) is rounded or chamfered.

## Revendications

1. Procédé de fabrication d'éléments profilés annexes tels que des cols, des parties convexes et des sites plats allongés en relief, sur des profilés creux, allongés, fermés en circonférence, par reformage sous haute pression inférieure, l'élément de forme annexe étant façonné localement en relief par élargissement du profilé creux à l'aide d'une haute pression de fluide dégénérée à l'intérieur de celui-ci et pendant le processus de formage en relief étant soutenu de façon commandée au moyen d'un contre-poinçon émergeant vers l'extérieur au fur et à mesure que le formage en relief augmente, **caractérisé en ce que** le profilé creux (1) est retourné par le contre-poinçon (13) à l'emplacement de l'élément de forme annexe à générer, suite à quoi le matériau du profilé creux est pressé en périphérie côté frontal, dans la zone (14) du point de rabattement (17), par utilisation d'une haute pression de fluide sur le poinçon (13), et en ce qu'après le processus de rabattement par rétraction du poinçon (13) s'appliquant en permanence sur le profilé creux (1) pendant d'ensemble du processus de reformage, en coopération avec la haute pression intérieure, le profilé creux (1) est évasé en relief et l'élément de forme annexe (11) est formé.

2. Procédé selon la revendication 1, **caractérisé en ce que** l'évasement en creux du profilé creux (1) s'effectue sous une pression atmosphérique à l'intérieur du profilé creux (1)

3. Procédé selon la revendication 1, **caractérisé en ce que** l'évasement en creux du profilé creux (1) s'effectue en exerçant une haute pression intérieure dans le profilé creux (1).

4. Procédé selon la revendication 1, **caractérisé en ce que** dans la plage d'évasement intérieur du poinçon (13) au moyen de la haute pression intérieure, le matériau du profilé creux est refoulé sur le poinçon (13) en une zone de formage en relief (19) de l'élément de forme annexe (11).

5. Procédé selon la revendication 1, **caractérisé en ce qu**'après la rétraction du poinçon (13) l'élément de forme annexe (11) est calibré de façon à se conformer aux contours avec une pression de fluide augmentée par rapport à celle utilisée lors du processus de formage en relief.

6. Dispositif de fabrication d'éléments de'forme annexe tels que * dont la gravure recevant le profilé creux présente une ramification dans laquelle un contre-poinçon muni d'un entraînement commandé est guidé de façon déplaçable et avec une installation de génération de haute pression de fluide susceptible d'être reliée fluidiquement à l'outil de reformage sous haute pression intérieure en vue de mettre en oeuvre le procédé selon la revendication 1, **caractérisé en ce que** le contre-poinçon (13) est guidé dans un passage (12) d'un corps de butée (7) appuyant avec identité de forme sur la paroi de ramification (8), disposée rigidement dans la ramification de manière que le contre poinçon (13) pour produire un évasement intérieur du profilé creux (1) disposé avec un faible jeu à l'intérieur de la gravure 2 de l'outil de reformage (3) est déplaçable à l'intérieur de la gravure (2) et est susceptible d'être enfoncée dans le corps des butées (7) sous l'effet de la haute pression intérieure dans le but de façonner en relief l'élément de forme annexe (11) ;

7. Dispositif selon le revendication 6, **caractérisé en ce que** le corps de butée (7) et le contre-poinçon (13) forment par leurs faces frontales (9, 14) tournées vers la gravure (2) conjointement avec la paroi de ramification (8) le contour de calibrage de l'élément de forme annexe (11).

8. Dispositif selon le revendication 6, **caractérisé en ce que** le contre-poinçon (13), à l'état sorti du corps de butée (7), forme en ramification avec la paroi de ramification (8) un espace annulaire (15) dont la largeur est telle que sous l'effet d'une haute pression intérieure le matériau de profilé creux est refoulable à l'intérieur de l'espace annulaire (15).

9. Dispositif selon le revendication 1, **caractérisé en ce que** la face frontale (14) est arrondie en bordure sur le pourtour ou bien chanfreinée.
